# EUROPÄISCHE PATENTANMELDUNG

(11) **EP 2 221 780 A1**
(43) Veröffentlichungstag der Anmeldung: **25.08.2010**
(21) Anmeldenummer: 10000555.2
(22) Anmeldetag: 21.01.2010
(51) Int. Cl.: G07D 9/02, G07D 7/12, G07G 1/00

(54) **Zahlteller**

(30) Priorität: 20.02.2009 DE 102009009778
(71) Anmelder: PrehKeyTec GmbH, 97638 Mellrichstadt (DE)
(72) Erfinder: Hochgesang, Gerhard, 97616 Bad Neustadt (DE); Schmöger, Klaus, 97616 Bad Neustadt (DE)
(74) Vertreter: Dietrich, Barbara

(57) **Zusammenfassung**

Vorgeschlagen wird die Einbindung eines Durchlichtsystems (5) in vorzugsweise eine elektronische Zahlschale bzw. Zahlteller (1), wobei die Stromversorgung dieses Zahltellers (1) genutzt werden kann. Auch eine Einbindung in einen herkömmlichen Zahlteller (1) ist möglich, was aber dann eine Einbindung bzw. Nachrüstung einer Stromversorgung mit sich bringen würde. In Umsetzung der Idee ist vorgesehen, in den Übergabebereich (4) zum Kassierer im Zahlteller (1) eine Wippe für einen Hub (7) einzubinden, d.h., die Geldschale (2) des Zahltellers (1) bevorzugt als Ganzes beweglich zu lagern, sodass mit Übernahme des Geldes durch den Kassierer ein Absenken der Geldschale (2) in diesem Bereich (4) bewirkt wird. Mit bzw. durch das Absenken wird die Durchlichteinrichtung (5) ein- bzw. zugeschaltet, wodurch die Sicherheitsmerkmale der Banknoten (6) sichtbar werden. Insbesondere das Wasserzeichen, ein Sicherheitsfaden, ein Durchsichtregister und der Perlglanzstreifen können mit diesem Durchlicht sichtbar gemacht und damit überprüft werden.

## Beschreibung

Die Erfindung betrifft eine, vorzugsweise mit einer Elektronik versehenen Zahlschale bzw. einen Zahlteller, mit der (dem) auch Sicherheitsmerkmale einer Banknote durch Einbindung eines Durchlichtsystems manuell geprüft werden können.

Zahlschalen sind aus dem Internet bekannt und können beispielsweise unter http://www.zahlteller.de/02c44497e20eaeb3e/02c44498141187805.php bestellt werden.

Zahlteller für POS-Systeme vertreibt die Firma net-xpress auf der Internetseite http://www.net-xpress.de/index.php/cat/c52 Zahlteller.html. Dabei handelt es sich um einen transparenten Zahlteller für den Kassenbereich aus kratzfestem PMMA (Acryl). Gummifüße an der Unterseite verhindern das Verrutschen und schonen die Stellfläche. Durch die Aufmachung in glasklarem Material kann der Zahlteller als edle Version ohne Werbung genutzt werden, durch den mitgelieferten Wechselrahmen können aber auch Papiereinleger mit Ihrer Werbung unter dem Zahlteller angebracht werden.

Elektronische Zahlschalen werden durch die Firma le clou GmbH unter anderem über das Internet http://www.digital-signage-pay-tray.de/ angeboten.

Insbesondere in Zeiten der Umläufe von gefälschten Banknoten ist es jedoch ratsam, diese vor Ort beim Besitzerwechsel prüfen zu können. Herkömmlich werden dazu in der Regel separate Prüfgeräte genutzt, wie unter anderem an Tankstellen, dem Handel und Gewerbe oder dergleichen, POS Transaktionen vornehmende Einrichtungen. Häufig werden zudem aus Zeitgründen nur hohe Bannkoten überprüft.

So ist aus der DE 203 03 191 U1 eine separate Geldscheinprüferkombination bekannt, bei dem die Banknoten auf einer durchsichtigen Scheibe oder Platte liegen und durch die Scheibe oder Platte mit UV-Licht bestrahlt werden.

Ein mobiles Informationsgerät mit einer Zusatzvorrichtung und einem Verfahren zur Prüfung, beispielsweise unterschiedlicher Banknoten, wie dem britischen Pfund oder einem EURO-Geldschein, beschreibt die DE 101 05 018 A1.

Die Erfindung stellt sich die Aufgabe, eine vorwiegend manuelle Prüfung von Geldscheinen bei der Bezahlung bei diversen POS-Transaktionen vorzusehen.

Gelöst wird die Aufgabe durch die Merkmale des Patentanspruchs 1. Vorteilhafte Ausführungen sind in den Unteransprüchen aufgezeigt.

Der Erfindung liegt die Idee zugrunde, ohne Beeinflussung des Zahlungsverkehrs, ein Durchlichtsystem in vorzugsweise eine elektronische Zahlschale bzw. Zahlteller einzubinden, wobei die Stromversorgung dieses Zahltellers genutzt werden kann. Auch eine Einbindung in einen herkömmlichen Zahlteller ist möglich, was aber dann eine Einbindung bzw. Nachrüstung einer Stromversorgung mit sich bringen würde.

In Umsetzung der Idee ist vorgesehen, in den Übergabebereich zum Kassierer im Zahlteller eine Wippe für einen Hub einzubinden, d.h., die Geldschale des Zahltellers als Ganzes beweglich zu lagern, sodass mit Übernahme des Geldes durch den Kassierer ein Absenken der Geldschale in diesem Bereich bewirkt wird. Mit bzw. durch das Absenken wird ein Durchlicht ein- bzw. zugeschaltet, wodurch die Sicherheitsmerkmale der Banknoten sichtbar werden. Insbesondere das Wasserzeichen, ein Sicherheitsfaden, ein Durchsichtregister und der Perlglanzstreifen können mit diesem Durchlicht sichtbar gemacht und damit überprüft werden. Bei entsprechender Aufmerksamkeit sollte es einem geschulten und routinierten Kassierer möglich sein, die Echtheit schnell und sicher überprüfen zu können. Eine weitere Möglichkeit besteht darin, dass nur ein Teil der Geldschale den Hub ausführt.

Zur vollständigen Prüfungsmöglichkeit wird in Weiterführung der Erfindung vorgeschlagen, in das Gehäuse des Zahltellers einen Schacht einzubinden, der UV- LED' s umfasst, sodass auch fluoreszierende Fasern und Druckfarben der Banknoten oder Geldscheine überprüfbar sind. Eine Schachtausführung hat den Vorteil, dass die schädlichen UV-Strahlungen auf die obere Fläche des Schachtes auftreffen und somit auf einfache Art und Weise diese nicht mit den Augen des Betrachters der Banknote in Berührung kommen.

Anhand eines Ausführungsbeispiels mit Zeichnung soll die Erfindung näher erläutert werden. Es zeigt:
- Fig. 1: einen Zahlteller mit einer integrierten Durchlichteinrichtung,
- Fig. 2: den Zahlteller in einer rückseitigen Darstellung,
- Fig. 3: den Zahlteller mit zugeschaltetem Durchlicht.

In Fig. 1 ist mit 1 ein vorzugsweise elektronischer Zahlteller gekennzeichnet, welcher Werbung, Informationen (z. B. was gerade vom Käufer zu welchem Einzelpreis und daraus dem sich ergebenden Gesamtpreis gekauft worden ist), Hinweise, Aktionen bzw. Aktionspreise usw. auf einem (TFT-)Anzeigedisplay/Monitor 3 unterhalb einer Geldschale 2 darstellend sich direkt am Point Of Sale/Point Of Purchase oder zumindest aber in Kassennähe befindet. Die Geldschale 2 dient selbst zur Aufnahme von Hartgeld und Banknoten 6 und ist insbesondere im Hinblick auf (auswechselbare) Werbung transparent, wobei auch andere Materialien für die Geldschale 2 genutzt werden können.

In einer bevorzugten Ausführung ist die Geldschale 2 im Gehäuse 10 des elektronischen als auch des nicht elektronischen Zahltellers 1 als Ganzes gegenüber dem Gehäuse 10 beweglich gehalten, beispielsweise in Form einer kleineren Wippe. Das Material der Geldschale 2 kann hier transparent sein, sollte aber in einem vorgegebenen bzw. gekennzeichneten Bereich 4 transluzent sein. Dies Variante biete sich an, wenn die Geldschale 2 auswechselbar ist.

Alternativ dazu ist es möglich, nur in dem vorgegebenen bzw. gekennzeichneten Bereich 4 die Geldschale 2 bzw. Teile davon gegenüber dem Gehäuse 10 beweglich zu gestalten. Dazu sollte die Geldschale 2 vorzugsweise in diesem Bereich 4 aus einem elastischen Material bestehen, aber auch hier transluzent sein.

Unterhalb dieses vorgegebenen bzw. gekennzeichneten Bereichs 4 sind vorzugsweise mehrere nicht näher dargestellte Licht- LED' s eingebunden, die eine Durchlichteinrichtung 5 bilden. Für die Funktion der Durchlichteinrichtung 5 kann die beim elektronischen Zahlteller 1 vorhandene Stromversorgung genutzt werden. Alternativ wäre eine beispielsweise auf Solartechnik basierende oder batteriegestützte Stromversorgung nachrüstbar.

Bevorzugt hat sich eine Einbindung in die vom Käufer wegweisenden zum Kassierer hinweisenden Seite des Zahltellers 1 gezeigt, da der Kassierer in der Regel auch Banknote(n) 6 zu sich zieht und dabei über die Durchlichteinrichtung 5 mit der Banknote 6 gleiten kann. Dazu ist ein Hub 7 beispielsweise durch die elastische Formgebung der Geldschale 2 eingebunden.

Mit dem Gleiten der Hand des Kassierers (oder einer anderen Person) wird die Geldschale 2 im Bereich 4 abgesenkt und das Durchlicht der Durchlichteinrichtung 5 ein- bzw. zugeschaltet, wodurch die manuell erfolgende Prüfung der Banknote 6 ermöglicht wird. Fig. 3 zeigt das zugeschaltete Durchlicht mit der darüber entlang geführten Banknote 6.

Fig. 2 zeigt eine mögliche Einbindung eines weiteren, mit UV-Licht arbeitenden Prüfsystems 8. Hierzu kann ein Schacht 9 in das Gehäuse 10 des Zahltellers 1 eingebunden werden, der vorzugsweise ebenfalls zum Kassierer weisend ist. Im Schacht 9 sind unterhalb entsprechende UV- LED' s angeordnet. Die Schädlichkeit dieser Strahlen wird bevorzugt dadurch vermieden, dass die andere Fläche des Schachtes 9 als Schutz für die Augen des Betrachters der Banknote 6 wirkt.

## Patentansprüche

1. Zahlteller (1) mit einer Hartgeld sowie Banknoten (6) aufnehmenden Geldschale (2), die auf einem Gehäuse (10) des Zahltellers (1) angebracht ist, **dadurch gekennzeichnet, dass** die Geldschale (2) im Gehäuse (10) des Zahltellers (1) als Ganzes gegenüber dem Gehäuse (10) beweglich gehaltenist, wodurch eine im Zahlteller (1) bzw. im Gehäuse (10) des Zahltellers (1) integrierte Durchlichteinrichtung (5) zugeschaltet werden kann und eine insbesondere manuelle Prüfung der Banknoten (6) auf Sicherheitsmerkmale ermöglicht wird.

2. Zahlteller nach Anspruch 1, **dadurch gekennzeichnet, dass** die Geldschale (2) beispielsweise in Form einer kleineren Wippe gelagert ist.

3. Zahlteller (1) mit einer Hartgeld sowie Banknoten (6) aufnehmenden Geldschale (2), die auf einem Gehäuse (10) des Zahltellers (1) angebracht ist, **dadurch gekennzeichnet, dass** die Geldschale (2) zumindest in einem vorgegebenen Bereich (4) beweglich gelagert ist, wodurch eine im Zahlteller (1) bzw. im Gehäuse (10) des Zahltellers (1) integrierte Durchlichteinrichtung (5) zugeschaltet werden kann und eine insbesondere manuelle Prüfung der Banknoten (6) auf Sicherheitsmerkmale ermöglicht wird.

4. Zahlteller nach einem der Ansprüche 1 bis 3, **dadurch gekennzeichnet, dass** die Geldschale (2) im vorgegebenen Bereich (4) elastisch und transluzent ausgeführt ist.

5. Zahlteller nach einem der Ansprüche 1 bis4, **dadurch gekennzeichnet, dass** die Geldschale (2) austauschbar ist.

6. Zahlteller nach einem der Ansprüche 1 bis 5, **dadurch gekennzeichnet, dass** ein Hub (7) der Geldschale (2) eingebunden ist, der die Zuschaltung der Durchlichteinrichtung (5) realisiert.

7. Zahlteller nach einem der Ansprüche 1 bis 6, **dadurch gekennzeichnet, dass** die Durchlichteinrichtung (5) in die vom Käufer wegweisenden zum Kassierer hinweisenden Seite des Zahltellers (1) integriert ist.

8. Zahlteller nach einem der Ansprüche 1 bis 7, **dadurch gekennzeichnet, dass** ein weiterer, mit UV-Licht arbeitendes Prüfsystem (8) vorgesehen ist, wozu ein Schacht (9) im Gehäuse (10) des Zahltellers (1) eingebunden ist, an dem unterhalb entsprechende UV-LED' s angeordnet sind.

9. Zahlteller nach einem der Ansprüche 1 bis 8, **dadurch gekennzeichnet, dass** der Zahlteller (1) ein elektronischer oder ein einfacher, mit einer Stromversorgung nachrüstbarer Zahlteller (1) ist.
